# FASCICULE DE BREVET EUROPEEN

(11) **EP 4 241 889 B1**
(45) Date de publication et mention de la délivrance du brevet: **30.10.2024**
(21) Numéro de dépôt: 23160555.1
(22) Date de dépôt: 07.03.2023
(51) Int. Cl.: B02C 1/04, B02C 19/00

(54) **DISPOSITIF DE BROYAGE DE VERRE**
VORRICHTUNG ZUM ZERKLEINERN VON GLAS
GLASS CRUSHING DEVICE

(30) Priorité: 07.03.2022 FR 2201947
(43) Date de publication de la demande: 13.09.2023
(73) Titulaire: Lefrancq, Victor, 06100 Nice (FR)
(72) Inventeur: Lefrancq, Victor, 06100 Nice (FR)
(74) Mandataire: IP Trust

(56) Documents cités:
- DE-U- 1 871 845
- DE-U- 6 934 677
- DE-U1- 9 106 481
- DE-U1- 9 211 232

## Description

### Domaine de l'invention

La présente invention concerne le domaine de la gestion domestique des récipients en verre usagé, et plus particulièrement des équipements domestiques de broyage de verre.

Les bouteilles et pots en verre usagé représentent des volumes d'ordures ménagères importants, qui doivent être transportés dans des conteneurs dédiés et qui encombrent entretemps l'espace habitable. Le but est de réduire le volume de ces déchets et de faciliter leur évacuation et leur transfert dans les conteneurs pour articles en verre.

Cela permet au consommateur de réduire le volume encombrant de stockage de déchets de contenants en verre, en les concassant pour ensuite les transporter proprement dans un réceptacle dédié pour les dévider en sécurité dans les bacs de tri de verre de la ville prévus à cet effet.

Actuellement, lorsque les différents contenants alimentaires en verre industriel sont vides, le particulier ordonné prévoit chez lui une caisse pour les stocker en vrac en attente d'un transport groupé. Cette caisse se remplit vite car les bouteilles, vides, de différents calibres et non rangées prennent du volume. Une fois la caisse pleine, le particulier va être confronté au poids, à l'absence de poignées de transport et à l'encombrement de la caisse, au départ de la maison, et à l'arrivée à la benne pour la charger et la décharger du coffre de voiture. Le particulier doit alors refaire une manipulation inverse pour introduire bouteille par bouteille dans le regard de la benne de recyclage du verre.

Cette manipulation à la benne présente différentes contraintes
- un temps passé non négligeable du fait de prendre bouteille par bouteille
- un effort physique par de nombreux mouvements du dos et des bras et du fait de la différence de hauteur entre la caisse, posée au sol, et le niveau d'introduction du regard
- un risque de blessure avec une possible bouteille cassée
- un inconvénient de salissures avec les fonds de bouteilles qui ont coulé dans la caisse.

En conclusion, il est nécessaire de trouver une solution simple pour augmenter le nombre de particuliers qui prennent en charge le tri écologique sélectif du verre en ville en le rendant plus rapide, moins pénible et moins risqué.

### État de la technique

On a proposé dans l'état de la technique de multiples solutions pour broyer le verre. Par exemple, le brevet DE6934677 propose un système de broyage de bouteilles comportant un dispositif de commande pour l'actionnement du dispositif de serrage et de déclenchement du percuteur et de la grille basculante bas est réalisé sous la forme d'une tringlerie à levier, qui se compose de deux tiges de commande articulées reliées l'une à l'autre, au point d'articulation desquelles une autre commande tige agit, dont l'extrémité libre inférieure est fixée à un levier pivotant sur la grille pivotante articulée et qui est reliée au levier pivotant et à l'une des deux premières tiges de commande de telle sorte que la grille pivotante a une position fermée lorsque le capot pivotant est ouvert, et l'une des deux tiges de commande précitées comporte une tige de commande avec son extrémité libre au niveau de la tringlerie
Le brevet DE9106481 concerne un autre exemple de broyeur de verre, caractérisé en ce que des bouteilles en verre ou d'autres récipients en verre sont broyés dans un dispositif actionné mécaniquement ou électromécaniquement.

### Inconvénients de l'art antérieur

Les solutions proposées dans l'art antérieur ne sont pas très satisfaisantes pour un usage domestique car les systèmes de broyage présentent un risque d'introduction d'une main et du bras d'un enfant par un système à déclenchement de broyage automatique.

### Solution apportée par l'invention

Afin de remédier à ces inconvénients, l'invention concerne selon son acception la plus générale un dispositif de broyage de verre présentant les caractéristiques énoncés dans la revendication 1

Il est constitué d'une tête de broyage présentant une ouverture à la surface supérieure, pour l'introduction des bouteilles, caractérisé en ce que ladite tête de broyage présente une ouverture inférieure débouchant dans un collecteur cartouche amovible.

Avantageusement, ladite tête de broyage comporte un caisson basculant creux présentant une découpe pour le passage d'une bouteille et présentant à sa surface inférieure une quille pour l'éclatement d'une bouteille.

De préférence, ladite tête de broyage comporte un caisson basculant creux présentant une section carrée, ouvert à l'extrémité frontale avant.

De préférence, la face supérieure dudit caisson creux présente dans sa partie avant une découpe qui est positionnée au repos sous l'ouverture pour l'introduction de la bouteille et, à l'arrière de cette découpe un déflecteur se dressant verticalement, pour diriger la bouteille traversant l'ouverture dans le caisson.

Avantageusement, ladite ouverture pour l'introduction de bouteilles présente des lèvres en caoutchouc assurant la fermeture et évitant les projections d'éclats.

Selon une variante, ladite tête de broyage présente une face arrière arquée avec une fente pour le passage du levier d'actionnement du caisson de broyage.

De préférence ladite tête de broyage comporte un bac présentant un fond sur lequel reposera la bouteille à broyer, et s'ouvrant par une découpe pour le passage des broyats vers un col dirigeant les broyats vers le collecteur cartouche.

Selon un premier mode de réalisation, ladite tête de broyage est montée sur un support muni d'un socle.

Selon un deuxième mode de réalisation, ladite tête de broyage comporte une patte de fixation pour un accrochage mural.

Selon un mode de réalisation particulier, le dispositif comporte en outre un capteur apte à détecter le broyage d'une bouteille ainsi qu'un moyen d'enregistrement sur un support physique ou numérique de l'aboutissement d'un broyage.

### Description détaillée d'un exemple non limitatif de réalisation

La présente invention sera mieux comprise à la lecture de la description qui suit, concernant un exemple non limitatif de réalisation illustré par les dessins annexés où :
[FIG. 1] La figure 1 représente une vue en perspective d'un dispositif de broyage selon l'invention.
[FIG. 2] La figure 2 représente une vue en perspective et en coupe partielle d'un dispositif de broyage selon l'invention.
[FIG. 3] La figure 3 représente une vue en perspective et en coupe partielle du chariot basculant.
[FIG. 4] La figure 4 représente une vue en perspective et en coupe partielle de la tête de broyage.
[FIG. 5] La figure 5 représente une vue en en coupe la position du chariot basculant en cours de chargement.
FIG. 6] La figure 6 représente une vue en coupe des positions du chariot basculant avant et après l'écrasement d'une bouteille.
[FIG. 7] La figure 7 représente une variante de réalisation pour un accrochage mural.
[FIG. 8] La figure 8 représente une autre variante de réalisation en position d'attente
[FIG. 9] La figure 9 représente de cette autre variante de réalisation en position de broyagel.

### Présentation générale du broyeur selon l'invention

Les figures 1 et 2 représentent une vue d'ensemble d'un exemple de dispositif de broyage de verre selon l'invention. Le terme générique « verre » est repris en définition dans les consignes de recyclage, désignant les différents déchets en verre : bouteilles de formats standards de bière, de vin, de cidre, de champagne, etc..., mais aussi conserves de verre d'aliments, de sauce en formats standards pouvant être brisés et recyclés, à l'exclusion des verres de vaisselle, plats, assiettes et des verres d'ampoules d'éclairage ainsi que tous les éléments métalliques, plastiques de fermeture des récipients, non prévus au recyclage dans le bac disposé en ville à cet effet.

Il est constitué d'un support (100), par exemple un profilé métallique, présentant à sa partie inférieure un socle (101) assurant la stabilité. Il comporte une tête de broyage (200) présentant une ouverture (201) à la surface supérieure, pour l'introduction des bouteilles à traiter. Elle peut être obturée par un bouchon endehors des périodes d'utilisation.

Optionnellement, la taille du pied et la taille collecteur cartouche peuvent être adaptés à une personne handicapée pour ajuster la hauteur de l'ouverture à la portée d'une personne en chaise roulante par exemple.

Cette ouverture présente avantageusement des lèvres en caoutchouc assurant la fermeture étanche et évitant les projections d'éclats et empêchant l'introduction de la main. Elle présente également une poignée de manoeuvre du système de broyage, actionnée manuellement et non pas, par un moteur électrique.

Toutefois, selon une variante, une assistance électrique, par le biais d'un vérin pourrait être installée.

Les broyats sont collectés dans un collecteur cartouche (150) en forme de colonne creuse, venant s'appuyer sur le socle (101) et se logeant sous la tête de broyage (200).

Une fois le collecteur cartouche plein, il est désolidarisé du support (100) pour être bouchonné. Un nouveau collecteur cartouche vide peut être inséré pour que l'équipement puisse continuer à fonctionner, le temps de vider le premier.

Les collecteurs cartouches pleins peuvent être stockés ou transportés jusqu'à la benne de recyclage du verre de la ville. L'utilisateur n'a plus qu'à dévisser ou retirer le bouchon de la cartouche pour l'insérer dans l'orifice circulaire de la benne.

Une poignée facilitant le basculement du collecteur cartouche et empêchant ce dernier de tomber malencontreusement dans la benne à verre, apporte une aide précieuse à l'utilisateur. Le bouchon sera remis dès cette manipulation terminée.

### Détails du caisson de broyage (250)

La figure 3 représente une vue en détail de la tête de broyage (200). Elle est réalisée en un matériau, par exemple de l'acier inoxydable, sous la forme d'un caisson (251) de section carrée par exemple, ouvert à l'une des extrémités frontales et fermé de l'autre.

La face supérieure présente dans sa partie avant une découpe (253) qui est positionnée sous l'ouverture (201) pour l'introduction de la bouteille. A l'arrière de cette découpe (253), se trouve un déflecteur (254) se dressant verticalement, et qui sectionne la bouteille lors de la levée de la poignée de commande. La bouteille en partie concassée traverse l'ouverture (210) et se dirige dans le caisson (251).

La tête de broyage présente à la surface inférieure (255) du caisson (251) une quille rigide (260), en acier par exemple, présentant une face frontale avant (261) inclinée et une face arrière (262) arquée présentant un rayon de courbure correspondant à celle de la tranche arrière (205) de la coque de la tête de broyage (200). Le caisson (250) est traversé par un axe de pivotement (270) situé au-dessus de la face supérieure (256) du caisson creux (250).

### Détails de la tête de broyage (200)

La figure 4 représente une vue de l'intérieur de la tête de broyage (200). Elle présente une face arrière (205) arquée avec une fente (206) pour le passage du levier d'actionnement du caisson de broyage (250). Elle comporte un déflecteur (207) s'étendant verticalement pour orienter les bouteilles introduites dans l'ouverture (201). Un pivot (208) assure le pivotement du caisson (250) en traversant son axe de pivotement (270).

La partie inférieure présente un bac (220) en acier solide présentant un fond (221) sur lequel reposera la bouteille à broyer, et s'ouvrant par une découpe (222) pour le passage des broyats vers un col (230) dirigeant les broyats vers le collecteur cartouche (150). Ce col (230) présente une longueur définie pour permettre la mise en place et le retrait du collecteur-cartouche (150) qui est calé entre une cavité formée dans le socle (101) et le col (230) qui est engagé dans son ouverture.

### Fonctionnement du broyeur

Au repos, (figure 4) le caisson de broyage (250) est positionné horizontalement, la poignée (201) étant en bas de la glissière (206). La bouteille (1) est introduite en passant à travers l'orifice (201) et pénètre dans le caisson creux (250) dans lequel elle vient se placer (position de la petite bouteille représentée en traits pointillés sur la figure 5). C'est le cas notamment pour des petites bouteilles fragiles (bouteille de bière par exemple).

On manoeuvre ensuite la poignée (201) vers le haut, et le caisson (250) bascule en position verticale, ce qui permet à la bouteille (1) de glisser sur le bac (220), formé de deux rails triangulaires, afin que la bouteille se place naturellement dans l'axe de la tranche de la quille (260). En abaissant la poignée (201), le caisson (250) bascule dans l'autre sens (caisson hachuré sur la figure 5), et la quille (260) vient exercer une pression sur la bouteille (1) retenue dans le bac (220), ce qui provoque son éclatement. Les dimensions de la quille (260) sont déterminées pour que sa surface inférieure soit suffisante pour traverser la fente (222) formée dans le bac (220) pendant sa rotation, afin de balayer la fente (222) et éviter la formation de bouchons de verre venant l'obturer lors de l'utilisation suivante. Les éclats traversent la découpe (222) et tombent dans le collecteur cartouche (250).

Pour des grandes bouteilles type bouteille de vin, la bouteille ne peut passer dans le caisson basculant (250) du fait de leur taille (position de la grande bouteille représentée en traits pointillés sur la figure 5). La lame (254), lors de la levée de la poignée de commande, casse une première fois la « grande bouteille » pour ensuite entrer dans le caisson (250) et suivre après cela le même traitement qu'une « petite bouteille ». Cette phase est importante car elle permet de casser les « grandes bouteilles » sur leur point de faiblesse.

La jauge (301) est une tige coulissante maintenue relevée par un ressort et pénétrant dans l'ouverture supérieure du collecteur cartouche (150). Lorsque le collecteur cartouche (150) est en cours de remplissage, la jauge (301) n'est pas bloquée dans sa descente. L'utilisateur peut ainsi vérifier le niveau de remplissage en appuyant la jauge (301) quand il le désire. Si la tige rentre complètement, le collecteur cartouche (150) peut encore être rempli. Si au contraire la tige, lors d'une action de poussée par l'utilisateur, est arrêtée en cours de course par le niveau de verre du collecteur cartouche (150) il est alors temps de bouchonner le collecteur cartouche plein (type bouchon à visser) et de le remplacer par un vide. Le collecteur cartouche une fois bouchonné par le dispositif, est alors complètement étanche et facile à transporter (lanière dorsale/poignée pour la manipulation).

La platine de liaison (215) entre le pied (150) et le broyeur (200) peut aussi être fixée au mur avec une « cale triangle ». Le broyeur peut s'accrocher sans le pied, inutile pour cette application.

### Variante de réalisation

La figure 7 illustre une variante de réalisation d'un dispositif qui n'est pas monté sur un pied, mais accroché à un mur. A cet effet, la tête de broyage (200) présente un prolongement (215) permettant le vissage sur un mur. Le collecteur cartouche (150) est maintenu sous la tête de broyage par accrochage ou vissage, ou encore par un système d'engagement à baïonnette.

### Autre variante de réalisation

Selon une autre variante de réalisation, le dispositif comporte un capteur de détection de l'aboutissement d'un broyage et un moyen d'enregistrement sur un support physique ou numérique d'une information justifiant l'aboutissement d'un broyage. Un tel dispositif peut être installé dans un espace public ou chez un commerçant pour inciter le public à rapporter les bouteilles en verre par la remise d'un avantage commercial, sous forme de coupon de remise par exemple ou d'enregistrement d'un bonus sur une carte de fidélité. Le capteur est par exemple un capteur d'effort placé sous le berceau (220), qui déclenche un signal lorsque la pression exercée par la bouteille sur le berceau (220) du fait de l'effort exercé par la quille (260) dépasse une valeur seuil.

Le moyen d'enregistrement peut être une tête d'impression associé à un chargeur de tickets, ou une mini-imprimante délivrant un coupon imprimé, ou encore une interface pour carte à mémoire, permettant à l'utilisateur d'utiliser une carte de fidélité par exemple.

Optionnellement, le dispositif peut être équipé d'une motorisation électrique, pneumatique ou hydraulique apportant une assistance au basculement de la tête de broyage (200).

### Autre variante de réalisation

Les figures 8 et 9 représentent une autre variante de réalisation respectivement en position d'attente et en position de boyage. La poignée (210) et la quille (260) forment une pièce métallique unique articulée par rapport à un pivot (211) transversal du coté opposé à la poignée pour former un bras de levier amplifiant la force exercée pour le broyage. La tranche de la quille (260) peut être rainurée ou revêtue de grenailles ou de pointes de tungstène ou autre métal solide pour éviter le glissement de la bouteille.

La partie avant du berceau de réception de la bouteille peut présenter une ouverture pour permettre le passage du goulot des bouteilles de grandes dimensions, par exemple de bouteilles de champagne.

## Revendications

1. - Dispositif de broyage de verre constitué d'un support (100) et d'une tête de broyage (200) présentant une ouverture (201) à la surface supérieure, pour l'introduction des bouteilles, **caractérisé en ce que** ladite tête de broyage (200) présente une ouverture inférieure débouchant dans un collecteur cartouche (150) et amovible et **en ce que** ladite tête de broyage (200) comporte un caisson basculant (250) creux présentant une découpe (253) pour le passage d'une bouteille (1) et présentant à sa surface inférieure une quille (260) pour l'éclatement d'une bouteille (1).

2. - Dispositif de broyage de verre selon la revendication précédente **caractérisé en ce que** ladite tête de broyage (200) comporte un caisson basculant (250) creux présente une section carrée, ouvert à l'extrémité frontale avant.

3. - Dispositif de broyage de verre selon la revendication précédente **caractérisé en ce que** la face supérieure dudit caisson creux (250) présente dans sa partie avant une découpe (253) et positionnée au repos sous l'ouverture (201) pour l'introduction de la bouteille et, à l'arrière de cette découpe (253), un déflecteur (254) se dressant verticalement, pour diriger la bouteille traversant l'ouverture (210) dans le caisson (250).

4. - Dispositif de broyage de verre selon la revendication 1 **caractérisé en ce que** ladite ouverture (201) pour l'introduction de bouteilles (1) présente des lèvres en caoutchouc assurant la fermeture et évitant les projections d'éclats.

5. - Dispositif de broyage de verre selon la revendication 1 **caractérisé en ce que** ladite tête de broyage (200) présente une face arrière (205) arquée avec une fente (206) pour le passage du levier d'actionnement d'un caisson de broyage (250).

6. - Dispositif de broyage de verre selon la revendication 1 **caractérisé en ce que** ladite tête de broyage (200) comporte un bac (220) présentant un fond (221) sur lequel reposera la bouteille à broyer, et s'ouvrant par une découpe (222) pour le passage des broyats vers un col (230) dirigeant les broyats vers le collecteur cartouche (150).

7. - Dispositif de broyage de verre selon la revendication 1 **caractérisé en ce que** ladite tête de broyage (200) est montée sur un support (100) muni d'un socle (101).

8. - Dispositif de broyage de verre selon la revendication 1 **caractérisé en ce que** ladite tête de broyage (200) comporte une patte de fixation (215) pour un accrochage mural.

9. - Dispositif de broyage de verre selon la revendication 1 **caractérisé en ce qu'**il comporte un capteur apte à détecter le broyage d'une bouteille ainsi qu'un moyen d'enregistrement sur un support physique ou numérique de l'aboutissement d'un broyage.

## Patentansprüche

1. Einrichtung zum Zerkleinern von Glas, bestehend aus einem Träger (100) und einem Zerkleinerungskopf (200), der eine Öffnung (201) an der oberen Oberfläche für die Einführung von Flaschen aufweist,
**dadurch gekennzeichnet, dass** der Zerkleinerungskopf (200) eine untere Öffnung aufweist, die in einen abnehmbaren Kartuschensammler (150) mündet, und dadurch, dass der Zerkleinerungskopf (200) einen hohlen Kippkasten (250) umfasst, der einen Ausschnitt (253) für den Durchgang einer Flasche (1) aufweist, und an seiner unteren Oberfläche einen Kiel (260) für das Zersplittern einer Flasche (1) aufweist.

2. Einrichtung zum Zerkleinern von Glas nach dem vorstehenden Anspruch, **dadurch gekennzeichnet, dass** der Zerkleinerungskopf (200) einen hohlen Kippkasten (250), der einen quadratischen Querschnitt aufweist, der an dem vorderen Stirnende offen ist, umfasst.

3. Einrichtung zum Zerkleinern von Glas nach dem vorstehenden Anspruch, **dadurch gekennzeichnet, dass** die obere Fläche des hohlen Kastens (250) in ihrem vorderen Teil einen Ausschnitt (253) aufweist, und im Ruhezustand unter der Öffnung (201) für die Einführung der Flasche und an der Rückseite dieses Ausschnitts (253) ein vertikal stehender Ablenker (254) positioniert ist, um die durch die Öffnung (210) hindurchtretende Flasche in den Kasten (250) zu leiten.

4. Einrichtung zum Zerkleinern von Glas nach Anspruch 1,
**dadurch gekennzeichnet, dass** die Öffnung (201) für die Einführung der Flaschen (1) Gummilippen aufweist, die den Verschluss gewährleisten und das Herausschleudern von Splittern verhindern.

5. Einrichtung zum Zerkleinern von Glas nach Anspruch 1,
**dadurch gekennzeichnet, dass** der Zerkleinerungskopf (200) eine bogenförmige rückseitige Fläche (205) mit einem Schlitz (206) für den Durchgang des Betätigungshebels eines Zerkleinerungskastens (250) aufweist.

6. Einrichtung zum Zerkleinern von Glas nach Anspruch 1,
**dadurch gekennzeichnet, dass** der Zerkleinerungskopf (200) einen Behälter (220), der einen Boden (221) aufweist, auf dem die zu zerkleinernde Flasche ruht, und der sich durch einen Ausschnitt (222) für den Durchgang der Zerkleinerungsstücke zu einem Hals (230) hin öffnet, der die Zerkleinerungsstücke zu dem Kartuschensammler (150) hin leitet.

7. Einrichtung zum Zerkleinern von Glas nach Anspruch 1,
**dadurch gekennzeichnet, dass** der Zerkleinerungskopf (200) auf einem Träger (100) montiert ist, der mit einem Sockel (101) versehen ist.

8. Einrichtung zum Zerkleinern von Glas nach Anspruch 1,
**dadurch gekennzeichnet, dass** der Zerkleinerungskopf (200) eine Befestigungslasche (215) für eine Wandaufhängung aufweist.

9. Einrichtung zum Zerkleinern von Glas nach Anspruch 1,
**dadurch gekennzeichnet, dass** sie einen Sensor, der geeignet ist, das Zerkleinern einer Flasche zu erfassen, sowie ein Mittel zum Aufzeichnen des Ergebnisses einer Zerkleinerung auf einem physischen oder digitalen Träger umfasst.

## Claims

1. Glass crushing device consisting of a support (100) and a crushing head (200) which has an opening (201) at the upper surface, for the introduction of bottles, **characterized in that** said crushing head (200) has a lower opening leading into a removable cartridge collector (150) and **in that** said crushing head (200) comprises a hollow tilting compartment (250) which has a cut-out (253) for a bottle (1) to pass therethrough and which has on its lower surface a keel (260) for shattering a bottle (1).

2. Glass crushing device according to the preceding claim,
**characterized in that** said crushing head (200) comprises a hollow tilting compartment (250) which has a square cross-section and which is open at the front end.

3. Glass crushing device according to the preceding claim,
**characterized in that** the upper face of said hollow compartment (250) has in its front portion a cut-out (253) and positioned, when at rest, underneath the opening (201) for the introduction of the bottle and, at the back of this cut-out (253), a deflector (254) standing vertically, to direct the bottle passing through the opening (210) into the compartment (250).

4. Glass crushing device according to claim 1, **characterized in that** said opening (201) for the introduction of bottles (1) has rubber lips which ensure closure and prevent flying shards.

5. Glass crushing device according to claim 1, **characterized in that** said crushing head (200)has an arched rear face (205) with a slot (206) for the actuating lever of a crushing compartment (250) to pass therethrough.

6. Glass crushing device according to claim 1, **characterized in that** said crushing head (200)comprises a tray (220) having a bottom (221) on which the bottle to be crushed will rest, and opening by means of a cut-out (222) for channeling the crushed material toward a neck (230) directing the crushed material toward the cartridge collector (150).

7. Glass crushing device according to claim 1, **characterized in that** said crushing head (200) is mounted on a support (100) provided with a base (101).

8. Glass crushing device according to claim 1, **characterized in that** said crushing head (200)comprises a mounting bracket (215) for securing to a wall.

9. Glass crushing device according to claim 1, **characterized in that** it comprises a sensor capable of detecting the crushing of a bottle, and a means of recording the result of a crushing operation on a physical or digital medium.
